# EUROPÄISCHE PATENTSCHRIFT

(11) **EP 2 120 615 B1**
(45) Veröffentlichungstag und Bekanntmachung des Hinweises auf die Patenterteilung: **06.03.2013**
(21) Anmeldenummer: 08748849.0
(22) Anmeldetag: 12.03.2008
(51) Int. Cl.: A24C 5/356, B65B 19/04

(54) **ENTLEERMAGAZIN FÜR EINE SCHRAGENENTLEEREINRICHTUNG ZUM ENTLEEREN VON MIT STABFÖRMIGEN PRODUKTEN GEFÜLLTEN SCHRAGEN**
EMPTYING MAGAZINE FOR A TRAY EMPTYING DEVICE USED TO EMPTY TRAYS FILLED WITH ROD-SHAPED PRODUCTS
MAGASIN DE VIDAGE POUR UN DISPOSITIF DE VIDAGE DE CONTENEUR CONÇU POUR VIDER DES CONTENEURS REMPLIS DE PRODUITS EN FORME DE TIGE

(30) Priorität: 13.03.2007 DE 102007012697
(43) Veröffentlichungstag der Anmeldung: 25.11.2009
(73) Patentinhaber: Hauni Maschinenbau AG, 21033 Hamburg (DE)
(72) Erfinder: BUDNY, Piotr, 21035 Hamburg (DE); MÜLLER, Thomas, 20453 Hamburg (DE); HORN, Matthias, 22926 Ahrensburg (DE); KNABE, Michael, 21502 Geesthacht (DE); MEIER, Arnd, 21643 Beckdorf (DE)
(74) Vertreter: Stork Bamberger
(86) Internationale Anmeldenummer: PCT/EP2008/002413
(87) Internationale Veröffentlichungsnummer: WO 2008/110390

(56) Entgegenhaltungen:
- EP-A- 0 022 943
- EP-A- 0 461 679
- EP-A- 1 020 126
- EP-A- 1 086 628
- DE-A1- 4 127 283
- DE-U- 1 915 446

## Beschreibung

Die Erfindung betrifft ein Entleermagazin für eine Schragenentleereinrichtung zum Entleeren von mit stabförmigen Produkten der Tabak verarbeitenden Industrie gefüllten Schachtschragen, umfassend ein Anschlussmittel zum Koppeln der zu entleerenden Schragen an das Entleermagazin, einen Aufnahmeraum für die aus den Schragen strömenden Produkte, mindestens ein den Aufnahmeraum nach unten begrenzendes Stromregulierungselement sowie ein unterhalb des oder jedes Stromregulierungselementes angeordnetes Förderelement zum Abtransport der Produkte.

Solche Vorrichtungen kommen insbesondere in der Tabak verarbeitenden Industrie bei der Verarbeitung stabförmiger Produkte zum Einsatz. Zigaretten, Filterstäbe oder dergleichen werden in Behältern, den so genannten Schragen, insbesondere zum Transport und zur Speicherung aufbewahrt. Dabei können die Behälter als Standardschragen mit einem einzigen Aufnahmeraum für alle Produkte oder als Schachtschragen ausgebildet sein, in denen die Produkte in mehreren voneinander getrennten Schächten liegen. Zur Weiterverarbeitung der gespeicherten Produkte werden diese an nachgeordnete Vorrichtungen, wie z.B. Packmaschinen oder dergleichen abgegeben oder in einen vorhandenen Massenstrom eingeschleust. Für die automatisierte Zufuhr der Produkte aus den Behältern stehen üblicherweise Schragenentleerstationen zur Verfügung. Die Entleerstationen weisen in bekannter Weise eine Zuführung für mit Produkten gefüllten Schragen, ein Entleermagazin, eine Abführung für die geleerten Schragen sowie eine Übergabeeinrichtung auf, mittels der die vollen Schragen von der Zuführung in den Bereich des Entleermagazins und die entleerten Schragen vom Entleermagazin in den Bereich der Abführung transportiert werden. Die Übergabeeinrichtung kann unterschiedlich ausgebildet sein. Verbreitet sind Schwenkeinrichtungen, die eine Aufnahme für einen oder mehrere Schragen aufweisen und denen ein bewegbares Schließelement für die nach oben offenen Schragen zugeordnet ist.

Aus der EP 0 461 679 B1 ist beispielsweise eine Zuführungsvorrichtung von stabförmigen Artikeln in einen Fülltrichter mit den Merkmalen des Oberbegriffes des Anspruches 1 bekannt. Der Aufnahmeraum selbst ist trichterförmig ausgebildet und in Stromrichtung der Artikel nach unten durch mehrere Stromregulierungselemente begrenzt. Im Bereich der engsten Stelle des trichterförmigen Aufnahmeraums sind mehrere Zwischenwände angeordnet. Der für alle z.B. aus einem Schragen strömenden Produkte gemeinsame Aufnahmeraum mündet lediglich unmittelbar im Übergangsbereich zwischen dem Aufnahmeraum und dem darunter liegenden Förderelement in so genannte Auslassschächte. Diese Vorrichtung weist jedoch den Nachteil auf, dass es bei der Abförderung der Artikel z.B. aus einem Schragen durch den Aufnahmeraum der Vorrichtung in den Bereich des Förderelementes zu Störungen kommen kann. Sämtliche Artikel fallen ungeführt in den Aufnahmeraum. Der Aufnahmeraum dient als eine Art Zwischenspeicher, von dem aus die Produkte in den Bereich der Stromregulierungselemente gelangen. Die Zuordnung der Artikel zu den einzelnen Auslassschächten erfolgt unkontrolliert und zufällig. Dadurch kann es insbesondere bei einem Wechsel des Schragens oder dergleichen zu so genannten Querfliegern, also quer liegenden Artikeln innerhalb des Entleermagazins kommen.

Es ist daher Aufgabe der vorliegenden Erfindung, eine Vorrichtung zu schaffen, die eine sichere und zuverlässige Entleerung von Schragen gewährleistet.

Diese Aufgabe wird durch ein Entleermagazin der eingangs genannten Art gemäß Anspruch 1 gelöst. Dadurch ist eine gesteuerte Entleerung der Schragen sichergestellt, da die Produkte aus dem Schragen durch den Aufnahmeraum bis hin zum Förderelement in Gruppen quasi zwangsgeführt werden. Eine geordnete Entleerung unter Vermeidung der Querflieger ist gewährleistet. Die Unterteilung des Aufnahmeraums in einzelne Schächte reduziert des Weiteren auch die Belastung auf die Produkte. Durch die erfindungsgemäße Ausbildung ist eine schachtweise Zuordnung der Produkte möglich, was den geordneten Strom der Produkte durch das Entleermagazin wesentlich erleichtert. Das gleichzeitige Entleeren aller Schächte des Schachtschragens wird ebenfalls erleichtert.

Vorteilhafterweise sind die den Aufnahmeraum definierenden bzw. bildenden Schächte nach oben offen, wobei die Querschnitte der Schächte des Aufnahmeraums im Wesentlichen den Querschnitten der Schächte des zu entleerenden Schachtschragens entsprechen. Dadurch ist ein Ausströmen der Produkte aus den Schächten des Schachtschragens in die Schächte des Aufnahmeraums frei von Hindernissen gewährleistet.

Eine bevorzugte Ausführungsform ist dadurch gekennzeichnet, dass dem Entleermagazin ein Überwachungsmittel zugeordnet ist, das zur Erfassung der Füllstandshöhe innerhalb des Schragens eingerichtet und ausgebildet ist, wobei das oder jedes Überwachungsmittel zur individuellen Steuerung des oder jedes Stromregulierungselementes mit diesem in Wirkverbindung steht. Durch die erfindungsgemäße Ausbildung ist eine wirksame Einstellung der Stromregulierungselemente, die ein zuverlässiges und sicheres Strömen der Produkte aus dem Aufnahmeraum in den Bereich des Förderelementes ermöglicht, gewährleistet.

Bei einer zweckmäßigen Ausgestaltung der Erfindung ist im Bereich des Anschlussmittels ein Ausgleichsmittel angeordnet. Das Ausgleichsmittel dient dazu, möglicherweise bestehende Toleranzschwankungen zwischen den Schächten des Schragens einerseits und den Schächten des Aufnahmeraums andererseits bzw. Maßabweichungen bei den Schachtwänden auszugleichen bzw. zu kompensieren, wodurch die Entleerung der Schragen auf besonders einfache Weise gesteuert und verbessert wird.

Weitere zweckmäßige oder vorteilhafte Merkmale und Weiterbildungen ergeben sich aus den Unteransprüchen und der Beschreibung. Besonders bevorzugte Ausführungsformen werden anhand der beigefügten Zeichnung näher erläutert. In der Zeichnung zeigt:
- Fig. 1: eine perspektivische Ansicht einer Schragenentleereinrichtung mit einem Entleermagazin gemäß einer ersten erfindungsgemäßen Ausführungsform,
- Fig. 2: eine Vorderansicht der Schragenentleereinrichtung gemäß Figur 1,
- Fig. 3: den Ausschnitt A gemäß Figur 1 in vergrößerter Darstellung,
- Fig. 4: eine Vorderansicht einer Schragenentleereinrichtung mit einem Entleermagazin gemäß einer zweiten erfindungsgemäßen Ausführungsform,
- Fig. 5: den Ausschnitt B gemäß Figur 4 in perspektivischer und vergrößerter Ansicht,
- Fig. 6: eine Vorderansicht einer Schragenentleereinrichtung mit einem Entleermagazin gemäß einer dritten erfindungsgemäßen Ausführungsform,
- Fig. 7: den Ausschnitt C gemäß Figur 6 in vergrößerter Darstellung,
- Fig. 8: den Ausschnitt D gemäß Figur 6 in vergrößerter Darstellung,
- Fig. 9: eine Vorderansicht einer Schragenentleereinrichtung mit einem Entleermagazin gemäß einer vierten erfindungsgemäßen Ausführungsform, und
- Fig. 10: eine Vorderansicht einer Schragenentleereinrichtung mit einem Entleermagazin gemäß einer fünften erfindungsgemäßen Ausführungsform.

Die beschriebenen Entleermagazine dienen zum Entleeren von mit stabförmigen Produkten gefüllten Schragen bzw. Schachtschragen.

Zum besseren Verständnis wird zunächst eine Schragenentleereinrichtung 10 mit deren wesentlichen Komponenten beschrieben, wobei die Schragenentleereinrichtung 10 auch in jeder anderen üblichen und bekannten Weise aufgebaut sein kann. Die Schragenentleerstation 10 umfasst eine Zuführstation 11 für mit Produkten gefüllte Schragen/Schachtschragen 12, ein Entleermagazin 13, eine Abführstation 14 für die geleerten Schragen/Schachtschragen 12 sowie eine nicht dargestellte Übergabeeinrichtung, mittels der die vollen Schragen/Schachtschragen 12 von der Zuführstation 11 in den Bereich des Entleermagazins 13 und die leeren Schragen/Schachtschragen 12 von dem Entleermagazin 13 in den Bereich der Abführstation 14 transportiert werden. Die Erfindung wird anhand von Schachtschragen 12 beschrieben, ist jedoch in gleicher Weise für Schragen 12 einsetzbar. Der Schachtschragen 12 weist Seitenwände 15, parallel zu den Seitenwänden 15 verlaufende und Schächte 16 bildende Schachtwände 17, eine Rückwand 18 sowie eine Bodenwand 19 auf. Die Bodenwand 19 kann Öffnungen 20 (siehe z.B. Figur 9) aufweisen oder mindestens teilweise transparent ausgebildet sein, um es Überwachungsmitteln, die weiter unten beschrieben werden, zu erlauben, die Füllstandshöhe innerhalb der Schächte 16 des Schachtschragens 12 zu erfassen. Entsprechendes gilt für die Rückwand 18.

Das Entleermagazin 13 weist ein Anschlussmittel 21 zum Koppeln der zu entleerenden Schachtschragen 12 an das Entleermagazin 13, einen Aufnahmeraum 22 für die aus dem Schachtschragen 12 strömenden Produkte, mindestens ein vorzugsweise jedoch mehrere den Aufnahmeraum 22 nach unten begrenzende Stromregulierungselemente 23 sowie ein unterhalb des oder jedes Stromregulierungselementes 23 angeordnetes Förderelement 24 zum Abtransport der Produkte auf. Der Aufnahmeraum 22 ist aus einer Rückwand 25, einer Vorderwand, die aus Gründen der besseren Übersicht nicht dargestellt ist, sowie Seitenwänden 26, 27 gebildet. Nach unten ist der Aufnahmeraum 22 durch die Stromregulierungselemente 23 begrenzt. Unterhalb der Stromregulierungselemente 23 ist das Förderelement 24 angeordnet. Nach oben hin in Richtung des Schachtschragens 12 ist der Aufnahmeraum 22 bzw. das Anschlussmittel 21 offen ausgebildet.

Ein zu entleerender Schachtschragen 12 ist oberhalb des Aufnahmeraums 22 über das Anschlussmittel 21 an das Entleermagazin 13 angeschlossen bzw. mit diesem verbunden. Der Schachtschragen 12 steht für den Entleervorgang über Kopf. Das bedeutet, dass die Produkte innerhalb der Schächte 16 auf einem der Bodenwand 19 gegenüber liegenden Schließelement 28 liegen. Das Schließelement 28 kann in bekannter Weise z.B. ein bewegbares Schwert sein, das in horizontaler Richtung bewegbar ist. Das Schließelement 28 kann des Weiteren Bestandteil des Schachtschragens 12, des Entleermagazins 13 aber auch der nicht dargestellten Übergabereinrichtung für die vollen und entleerten Schachtschragen 12 sein. Bei der Übergabeeinrichtung handelt es sich um übliche Schwenkeinrichtungen oder dergleichen, weswegen auf eine Darstellung und Beschreibung verzichtet wird.

Innerhalb des Aufnahmeraums 22 sind mehrere Schachtwände 29 zur Unterteilung des Aufnahmeraums 22 in einzelne Schächte 30 ausgebildet und angeordnet. Die Schachtwände 29 erstrecken sich vom Anschlussmittel 21 bzw. vom Schließmittel 28 nach unten durchgängig bis zu den Stromregulierungselementen 23. Dadurch bilden sich bei geöffnetem Schließmittel 28 mehrere parallele und vom Schachtschragen 12 bis zum Förderelement 24 durchgängige Schächte. Im Bereich der Stromregulierungselemente 23 sind die Schachtwände 29 L-förmig abgewinkelt. Die Innenseite des L-förmigen Abschnitts der Schachtwände 29 sind diese unter Bildung einer Art Kehle mit einem Radius versehen, so dass die in diesen Bereich fallenden Produkte in Richtung der Stromregulierungselemente 23 geführt werden. Für den Fall, dass das Entleermagazin 13 zum Entleeren von Schachtschragen 12 ausgebildet und eingerichtet ist, entspricht die Anzahl der Schächte 30 innerhalb des Aufnahmeraums 22 der Anzahl der Schächte 16 eines zu entleerenden Schachtschragens 12. In den gezeigten Ausführungsbeispielen weisen die Schachtschragen 12 und der Aufnahmeraum jeweils zehn Schächte 16 bzw. 30 auf. Die Anzahl der Schächte 16 bzw. 30 kann jedoch variieren.

Die Schächte 30, die den Aufnahmeraum 22 bilden bzw. definieren, sind nach oben in Richtung des Anschlussmittels 21 bzw. in Richtung des Schachtschragens 12 offen ausgebildet. Mindestens im Bereich des Übergangs der Schächte 16 des Schachtschragens 12 in die Schächte 30 des Aufnahmeraums 22 entsprechen sich die Querschnitte der Schächte 16 und 30. In den Ausführungsformen gemäß der Figuren 1 bis 5 und 9 und 10 ist der Querschnitt der jeweiligen Schächte 16 bzw. 30 über die gesamte Länge gleich. In anderen Ausführungsformen kann sich der Querschnitt insbesondere der Schächte 30 des Aufnahmeraums 22 verändern. In der in den Figuren 6 bis 8 gezeigten Ausführungsform weiten sich die Schächte 30 ausgehend vom Anschlussmittel 21 in Richtung der Stromregulierungselemente 23 auf. Die Aufweitung kann auf verschiedene Weise realisiert sein. Rein beispielhaft können die Schachtwände 29 des Aufnahmeraums 22 in einem Winkel zur Vertikalen verlaufen.

Jedem Schacht 30 des Aufnahmeraums 22 ist an seinem unteren Ende mindestens ein Stromregulierungselement 23 zugeordnet. Die Stromregulierungselemente 23 können - wie weiter unten ausführlich beschrieben wird - auf unterschiedliche Weise ausgebildet sein. Die Stromregulierungselemente 23 dienen zum gesteuerten Ausströmen der Produkte aus den jeweiligen Schächten 30 des Aufnahmeraums 22. Sie sind derart ausgebildet und angeordnet, dass sie den Schacht 30, dem sie zugeordnet sind, mindestens im Querschnitt verändern bzw. teilweise verschließen. Auf der den Stromregulierungselementen 23 gegenüberliegenden Seite der Schächte 30 ist im Bereich des Anschlussmittels 21 ein Ausgleichsmittel 31 angeordnet. In den gezeigten Ausführungsbeispielen weist das Ausgleichsmittel 31 mehrere stabförmige Ausgleichselemente 32 auf. Die Ausgleichselemente 32 können feststehend, beweglich oder aktiv angetrieben sein und befinden sich direkt oberhalb jeder Schachtwand 29 des Aufnahmeraums 22, so dass aus den Schächten 16 des Schachtschragens 12 strömende Produkte beim Auftreffen auf die nach oben weisende Kante der Schachtwände 29 zwangsläufig auf einen der benachbarten Schächte 30 verteilt werden.

Die Stromregulierungselemente 23 sind in den Ausführungsbeispielen der Figuren 1 bis 5 und 9 und 10 als Walzen bzw. Trommeln 33 ausgebildet. Die Trommeln 33 sind rotierend antreibbar und verfügen über Mulden 34 zur Aufnahme und Vereinzelung der stabförmigen Produkte. Die Trommeln 33 erstrecken sich vorzugsweise über die gesamte Tiefe (in die Bildebene hinein) des Schachtes 30. Jeder Trommel 33 ist ein Abstreiferelement 35 zugeordnet, das vorzugsweise neben der Trommel 33 angeordnet ist und zusammen mit der Trommel 33 bei stillstehender Trommel 33 ein Ausströmen der Produkte aus dem Schacht 30 verhindert. Des Weiteren ist jedem Schacht 30 des Aufnahmeraums 22 ein Leitelement 36 zugeordnet. Die Leitelemente 36 dienen zur Führung der durch die Trommeln 33 in Verbindung mit dem Abstreiferelement 35 vereinzelten Produkte.

In der in den Figuren 6 bis 8 gezeigten Ausführungsform umfassen die Stromregulierungselemente 23 schwenkbare Leitelemente 37. Ein Leitelement 37 kann z.B. eine um einen Schwenkpunkt S schwenkbare Klappe 38 sein, die mit einem Ende im Bereich des Schwenkpunktes S an der Schachtwand 29 angeordnet ist und auf der gegenüberliegenden Seite ein freies Ende 39 aufweist. Das Leitelement 37 bzw. die Klappe 38 ist aus einem Teil der Schachtwand 29 gebildet. Anders ausgedrückt ist das Leitelement 37 integraler Bestandteil der Schachtwand 29. Selbstverständlich kann das Leitelemente 37 auch ein separates Teil und insbesondere auch einteilig oder mehrteilig sein. Die Länge der Leitelemente 37 bzw. der Klappen 38 kann variieren. In der beschriebenen Ausführungsform engt das Leitelement 37 den Querschnitt des Schachtes 30 des Aufnahmeraums 22 lediglich ein, wodurch das Ausströmen der Produkte aus dem Schacht 30 lediglich verlangsamt wird. In nicht dargestellten Ausführungsformen kann die Länge der Leitelemente 37 auch derart gewählt sein, dass die Leitelemente 37 in ihrer Schließstellung, also in horizontaler Position, den Schacht 30 vollständig versperren bzw. schließen, so dass ein Ausströmen der Produkte aus dem Schacht 30 verhindert ist.

Die Länge der Schächte 30 des Aufnahmeraums 22 kann in vertikaler Richtung variieren. Es sind Beispiele gezeigt, in denen die Schächte 30 eines Aufnahmeraums 22 alle eine identische Länge aufweisen (siehe die Ausführungsformen in den Figuren 1 bis 3 und 9). Die Länge der Schächte 30 kann, wie aus den Beispielen der Figuren 4 bis 8 und 10 hervorgeht, auch innerhalb eines Aufnahmeraums 22 unterschiedlich sein. Bei dem Ausführungsbeispiel der Figuren 4, 5 und 10 sind die Schächte 30 kaskadenförmig ausgebildet. Die Länge der Schächte 30 nimmt von rechts nach links, also in Förderrichtung F des Förderelementes 24 ab. Entsprechend nimmt die Höhe des zwischen den Stromregulierungselementen 23 und dem Förderelement 24 gebildeten Kanals 40 von rechts nach links in Förderrichtung F zu. Entsprechendes gilt im Wesentlichen auch für die in den Figuren 6 bis 8 gezeigten Ausführungsform, wobei die Höhe des Kanals 40 veränderbar ist, wie weiter untern beschrieben wird.

Das Förderelement 24 kann ebenfalls auf unterschiedliche Weise ausgebildet sein. Das Entleermagazin 13 gemäß der Figuren 1 bis 3 zeigt ein Förderelement 24, das ein trichterförmiges Magazin 41 umfasst. Das Magazin 41 ist unterhalb der Stromregulierungselemente 23 angeordnet und weist in seinem Innenraum optional einzelne oder mehrere Leitelemente 42 auf. Diese Leitelemente 42 sind üblicherweise ortsfest angeordnet und wahlweise feststehend oder rotierend gelagert. Optional können die in Draufsicht beispielsweise elliptisch geformten Leitelemente 42 auch angetrieben sein. Die Anzahl und Position der Leitelemente 42, die auch als Pflaumen bezeichnet werden, kann selbstverständlich variieren. Das Magazin mündet in den unterhalb des Magazins 41 ausgebildeten (Massenstrom-)Kanal 40. Unterhalb des Magazins 41 ist ein Bandelement 43 oder dergleichen angeordnet, mittels dem die Produkte weiter transportiert werden können. Das Bandelement 43 kann auch unmittelbar und direkt unterhalb der Stromregulierungselemente 23 angeordnet sein (siehe z.B. die Ausführungsform gemäß der Figuren 4 und 5). Das Bandelement 43 kann ortsfest (wie in der Ausführungsform gemäß der Figuren 1 bis 5 und 9, 10) oder bewegbar (wie in den Ausführungsformen gemäß der Figuren 6 bis 8) angeordnet und ausgebildet sein. Die Bewegbarkeit des Bandelementes 43 kann auf verschiedene Weise realisiert sein. Rein beispielhaft ist in den Figuren 6 bis 8 ein schwenkbares Bandelement 43 dargestellt. Das Bandelement 43 ist aus einer im Wesentlichen horizontalen Position in eine geneigte Position auf und ab schwenkbar, so dass bei unterschiedlicher Länge der Schächte 30 etwa eine konstante Höhe des Kanals 40 erreichbar ist. Durch die Absenkbarkeit des Bandelementes 43 ist eine Art Prozessspeicher gebildet, der insbesondere beim Wechsel eines Schachtschragens 12 oder bei einem Stopp einer nicht dargestellten Anschlussmaschine benötigt wird.

Bei den Ausführungsformen mit den Schächten 30 unterschiedlicher Länge liegen die Schachtwände 29 abgestuft (von links nach rechts gegen die Förderrichtung F) jeweils um einen definierten Abstand tiefer und ragen damit weiter in den (Massenstrom-)Kanal 40 (siehe z.B. Figur 4 oder 6). Der Höhenabstand der vertikal versetzt zueinander angeordneten Trommeln 33 ist durch die Höhe des Massenstroms geteilt durch die Anzahl der Schächte 30 definiert. Für weitere nicht dargestellte Ausführungsbeispiele ist es auch denkbar, dass die Stromregulierungselemente 23 aus einer Kombination der beschriebenen Varianten mit Trommeln 33 und Leitelementen 37 gebildet sind.

Zur Steuerung eines optimierten Produktstroms aus dem Schachtschragen 12 durch die Schächte 30 des Aufnahmeraums 22 in das bzw. auf das Förderelement 24 kann dem Entleermagazin 13 optional des Weiteren ein Überwachungsmittel 44 zugeordnet sein. Das Überwachungsmittel 44, das z.B. an einem Rahmen 45 oder dergleichen des Entleermagazins 13 angeordnet sein kann, dient zur Erfassung der Füllstandshöhe der Produkte innerhalb des Schragens bzw. innerhalb der Schächte 16 des Schachtschragens 12. Vorzugsweise mehrere als Überwachungsmittel 44 dienende Sensorelemente 46 stehen zur individuellen Steuerung der Stromregulierungselemente 23 mit diesen in Wirkverbindung. Diese Wirkverbindung kann z.B. über eine gemeinsame (nicht dargestellte) Steuerung oder dergleichen hergestellt werden. Das Überwachungsmittel 44 umfasst mindestens zwei Sensorelemente 46. Bevorzugt entspricht die Anzahl der Sensorelemente 46 jedoch der Anzahl der Schächte 30. Für den Fall, dass das Entleermagazin 13 zum Entleeren von Schachtschragen 12 eingerichtet ist, entspricht die Anzahl der Sensorelemente 46 der Anzahl der Schächte 16 des Schachtschragens 12. Dabei sind die Sensorelemente 46 derart angeordnet, dass die Füllstandshöhe jedes Schachts 16 separat ermittelbar ist. Die Anordnung kann unterschiedlich gewählt sein.

In der Ausführungsform gemäß Figur 9 sind die Sensorelemente 46 oberhalb des Schachtschragens 12 positioniert. Genauer ist oberhalb jedes Schachtes 16 ein einzelnes Sensorelement 46 angeordnet. Wie weiter oben erwähnt, ist die Bodenwand 19 des Schachtschragens 12 derart präpariert oder ausgebildet, dass die aktuelle Füllstandshöhe innerhalb des Schachtes 16 ermittelt werden kann. In einer nicht explizit dargestellten Ausführungsform sind die Sensorelemente 46 hinter bzw. vor den Schächten 16 angeordnet, und zwar derart, dass die Sensorelemente 46 in einem Winkel von schräg oben auf die Produkte innerhalb der Schächte 16 gerichtet sind. In diesem Fall kann die Füllstandshöhe durch die offene Vorderwand oder eine - wie weiter oben beschriebenpräparierte oder entsprechend ausgebildete Rückwand 18 ermittelt werden. Die Ausführungsform gemäß Figur 10 unterscheidet sich von der in Figur 9 gezeigten im Wesentlichen darin, dass die Sensorelemente 46 horizontal gerichtet sind. Jedem Schacht 16 eines Schachtschragens 12 sind mindestens zwei Sensorelemente 46 zugeordnet, die übereinander oder untereinander angeordnet sind.

Zusätzlich zu dem bereits beschriebenen Überwachungsmittel 44 kann dem Entleermagazin 13 mindestens ein weiteres nicht gezeigtes Überwachungsmittel zugeordnet sein, das den Füllstand innerhalb der Schächte 30 des Aufnahmeraums überwacht. Insbesondere wird dadurch verhindert, dass die Schachtschragen 12 beim Wechsel mit den innerhalb der Schächte 30 befindlichen Produkten in Kontakt kommen. Sämtliche Überwachungsmittel bzw. Sensorelemente sind bevorzugt als analoge optische Lichttaster ausgebildet. Andere Ausführungsformen der Sensorelemente, z.B. als Ultraschallsensor etc., sind ebenfalls einsetzbar.

Das Entleermagazin 13 kann als separate Einheit oder als (integraler) Bestandteil einer Schragenentleerstationn 10 z.B. in Produktionslinien oder -anordnungen eingesetzt werden. Die zuvor beschriebenen Merkmale und konstruktiven Ausführungen sind zwischen den einzelnen Ausführungsformen selbstverständlich austauschbar.

Das Verfahrensprinzip der gezeigten Entleermagazine 13 wird im Folgenden kurz beschrieben:
Ein mit stabförmigen Produkten gefüllter Schachtschragen 12 wird in üblicher Weise über Kopf in den Bereich des Anschlussmittels 21 des Entleermagazins 13 gebracht bzw. geschwenkt, wobei die Produkte durch das Schließelement 28 in dem Schragen/Schachtschragen 12 gehalten werden. Sobald das Schließelement 28 geöffnet wird, fallen die Produkte in die Schächte 30 des Aufnahmeraums 22. Beim Entleeren eines Schachtschragens 12 gibt es zu jedem Schacht 16 des Schachtschragens 12 einen korrespondierenden Schacht 30 im Aufnahmeraum 22, so dass die Produkte schachtweise und gleichzeitig vom Schachtschragen 12 an das Entleermagazin 13 übergeben werden. Innerhalb der Schächte 30 des Aufnahmeraums 22 werden die Produkte über die Stromregulierungselemente 23 zum Förderelement 24 transportiert. Bei den Ausführungsformen, in denen die Stromregulierungselemente 23 die Trommeln 33 umfassen, werden die Produkte von den Trommeln 33 aufgenommen und separiert, um dann derart vereinzelt an das Förderelement 24 weiter gegeben zu werden. Das kann bedeuten, dass die Produkte in das trichterförmige Magazin 41 fallen (siehe z.B. Figuren 1 bis 3). In anderen Fällen, in denen die Schächte 30 beispielsweise eine unterschiedliche Länge aufweisen, werden die Produkte mittels der vertikal und horizontal beabstandeten Trommeln 33 direkt in den sich bildenden Massenstrom innerhalb des Kanals 40 abgegeben (siehe z.B. Figuren 4 und 5). Bei einem Entleermagazin 13 gemäß der Ausführungsform der Figuren 6 bis 8 strömen die Produkte aus den Schächten 16 des Schachtschragens 12 in die Schächte 30 des Entleermagazins 13, das auch als Fächermagazin bezeichnet werden kann. Innerhalb der Schächte 30 wird der Strom der Produkte durch die Stromregulierungselemente 23, nämlich die Leitelemente 37 reguliert. Wenn die Leitelemente 37 ein Strömen der Produkte zulassen, also nicht ganz geschlossen sind, senkt sich das Bandelement 43, das als Austragsband ausgebildet ist, ab und transportiert die Produkte mit konstanter Geschwindigkeit aus dem Entleermagazin. Durch das Absenken des Bandelementes 43 wird ein Prozessspeicher gebildet, der insbesondere beim Wechsel des Schachtschragens 12 benötigt wird.

Bei allen Ausführungsformen sorgen die Ausgleichselemente 32 dafür, dass mögliche Maßabweichungen zwischen den Schachtwänden 17 und 29 kompensiert werden. Hierzu bewegen sich die Ausgleichselemente 32 beispielsweise oszillierend. Zur Steuerung der Stromregulierungselemente 23 kann, wie aus den Figuren 9 und 10 beispielhaft hervorgeht, das Überwachungsmittel 44 dienen. Die Sensorelemente 46 erfassen das Niveau in jedem Schacht 16 des Schachtschragens 12. Über eine geeignete Steuerung werden die Stromregulierungselemente 23 gesteuert, so dass die Füllstandshöhen innerhalb der Schächte 30 des Aufnahmeraums 22 ausgeglichen werden können. Hierzu werden z.B. die Leitelemente 37 bzw. die Klappen 38 zur Verengung des Querschnitts innerhalb des Schachts 30 ausgeschenkt bzw. ausgeklappt, wodurch der Produktstrom in dem entsprechenden Schacht 30 gebremst wird. Die schachtweise Führung der Produkte innerhalb des Entleermagazins 13 ermöglicht eine sichere und gesteuerte Entleerung der Schragen 12. Dabei kann insbesondere die Niveauregulierung innerhalb der Schächte 30 unterstützend wirken.

## Patentansprüche

1. Entleermagazin (13) für eine Schragenentleereinrichtung (10) zum Entleeren von mit stabförmigen Produkten der Tabak verarbeitenden Industrie gefüllten Schachtschragen (12), umfassend ein Anschlussmittel (21) zum Koppeln der zu entleerenden Schragen (12) an das Entleermagazin (13), einen Aufnahmeraum (22) für die aus den Schragen (12) strömenden Produkte, mindestens ein den Aufnahmeraum (22) nach unten begrenzendes Stromregulierungselement (23) sowie ein unterhalb des oder jedes Stromregulierungselementes (23) angeordnetes Förderelement (24) zum Abtransport der Produkte, wobei innerhalb des Aufnahmeraums (22) mehrere Schachtwände (29) zur Unterteilung des Aufnahmeraums (22) in einzelne Schächte (30) ausgebildet und angeordnet sind, **dadurch gekennzeichnet, dass** sich die Schachtwände (29) im Aufnahme raum vom Anschlussmittel (21) nach unten durchgängig bis zu dem oder jedem Stromregulierungselement (23) erstrecken und die Anzahl der Schächte (30) innerhalb des Aufnahmeraums (22) der Anzahl der Schächte (16) der zu entleerenden Schachtschragen (12) entspricht.

2. Entleermagazin nach Anspruch 1, **dadurch gekennzeichnet, dass** die den Aufnahmeraum (22) definierenden Schächte (30) nach oben offen sind, wobei die Querschnitte der Schächte (30) des Aufnahmeraums (22) im Wesentlichen den Querschnitten der Schächte (16) des zu entleerenden Schachtschragens (12) entsprechen.

3. Entleermagazin nach Anspruch 1 oder 2, **dadurch gekennzeichnet, dass** jedem Schacht (30) des Aufnahmeraums (22) am unteren Ende mindestens ein Stromregulierungselement (23) zugeordnet ist.

4. Entleermagazin nach einem der Ansprüche 1 bis 3, **dadurch gekennzeichnet, dass** dem Entleermagazin (13) ein Überwachungsmittel (44) zugeordnet ist, das zur Erfassung der Füllstandshöhe innerhalb des Schragens (12) eingerichtet und ausgebildet ist, wobei das oder jedes Überwachungsmittel (44) zur individuellen Steuerung des oder jedes Stromregulierungselementes (23) mit diesem in Wirkverbindung steht.

5. Entleermagazin nach Anspruch 4, **dadurch gekennzeichnet, dass** das Überwachungsmittel (44) mindestens zwei Sensorelemente (46) umfasst.

6. Entleermagazin nach Anspruch 4 oder 5, **dadurch gekennzeichnet, dass** die Anzahl der Sensorelemente (46) mindestens der Anzahl der Schächte (30) des Aufnahmeraums (22) entspricht.

7. Entleermagazin nach einem der Ansprüche 1 bis 6, **dadurch gekennzeichnet, dass** im Bereich des Anschlussmittels (21) ein Ausgleichsmittel (31) angeordnet ist.

8. Entleermagazin nach Anspruch 7, **dadurch gekennzeichnet, dass** jeder Schachtwand (29) des Aufnahmeraums (22) auf der den Stromregulierungselementen (23) gegenüber liegenden Seite ein Ausgleichselement (32) zugeordnet ist.

9. Entleermagazin nach einem der Ansprüche 1 bis 8, **dadurch gekennzeichnet, dass** das Förderelement (24) ein trichterförmiges Magazin (41) umfasst.

10. Entleermagazin nach einem der Ansprüche 1 bis 9, **dadurch gekennzeichnet, dass** das Förderelement (24) einen Bandförderer (43) oder dergleichen umfasst.

11. Entleermagazin nach einem der Ansprüche 1 bis 10, **dadurch gekennzeichnet, dass** die Stromregulierungselemente (23) als rotierend antreibbare Trommeln (33) ausgebildet sind, wobei die Trommeln (33) Mulden (34) zur Aufnahme der aus dem Schacht (30) strömenden stabförmigen Produkte aufweisen und den Trommeln (33) jeweils ein Abstreiferelement (35) zugeordnet ist, wobei jedem Schacht (30) des Aufnahmeraums (22) im Bereich der Trommel (33) ein Leitelement (36) zugeordnet ist.

12. Entleermagazin nach einem der Ansprüche 1 bis 11, **dadurch gekennzeichnet, dass** die Stromregulierungselemente (23) schwenkbare Leitelemente (37) umfassen, wobei die Leitelemente (37) jeweils mit einem Ende schwenkbar an einer Schachtwand (29) des Aufnahmeraums (22) angeordnet sind und die Leitelemente (37) derart ausgebildet sind, dass sie in horizontaler Stellung den jeweiligen Schacht (30) des Aufnahmeraums (22) mindestens teilweise verschließen.

13. Entleermagazin nach Anspruch 12, **dadurch gekennzeichnet, dass** die Leitelemente (37) derart ausgebildet sind, dass sie in horizontaler Stellung den jeweiligen Schacht (30) des Aufnahmeraums (22) vollständig verschließen.

14. Entleermagazin nach einem der Ansprüche 1 bis 13, **dadurch gekennzeichnet, dass** alle Schächte (30) des Aufnahmeraums (22) die gleiche Länge aufweisen.

15. Entleermagazin nach einem der Ansprüche 1 bis 13, **dadurch gekennzeichnet, dass** die Schächte (30) des Aufnahmeraums (22) jeweils eine unterschiedliche Länge aufweisen, derart, dass die Längen der Schächte (30) des Aufnahmeraums (22) von einer Seite des Entleermagazins (13) zur anderen Seite bezogen auf die Förderrichtung F des Förderelementes (24) kontinuierlich ansteigen bzw. abnehmen.

## Claims

1. An emptying hopper (13) for a tray emptying device (10) used to empty shaft trays (12) filled with rod-shaped products of the tobacco processing industry, comprising a connection means (21) for coupling the trays (12) to be emptied to the emptying hopper (13), a receiving chamber (22) for the products flowing out of the trays (12), at least one flow regulating element (23) limiting the receiving chamber (22) downward, and a conveyor element (24) disposed beneath the, or each, flow regulating element (23) for transporting the products away, wherein several shaft walls (29) are formed and disposed within the receiving chamber (22) for subdividing the receiving chamber (22) into individual shafts (30), **characterised in that** the shaft walls (29) continuously extend downward in the receiving chamber from the connection means (21) up to the, or each, flow regulating element (23) and the number of shafts (30) within the receiving chamber (22) corresponds to the number of shafts (16) of the shaft trays (12) to be emptied.

2. The emptying hopper according to claim 1, **characterised in that** the shafts (30) defining the receiving chamber (22) are open upward, wherein the cross-sections of the shafts (30) of the receiving chamber (22) correspond substantially to the cross-sections of the shafts (16) of the shaft tray (12) to be emptied.

3. The emptying hopper according to claim 1 or 2, **characterised in that** at least one flow regulating element (23) is assigned to each shaft (30) of the receiving chamber (22) at the lower end.

4. The emptying hopper according to one of the claims 1 to 3, **characterised in that** a monitoring means (44) is assigned to the emptying hopper (13) which is equipped and designed for detecting the fill level within the tray (12), wherein the, or each, monitoring means (44) is in functional connection with the, or each, flow regulating element (23) for the individual control thereof.

5. The emptying hopper according to claim 4, **characterised in that** the monitoring means (44) comprises at least two sensor elements (46).

6. The emptying hopper according to claim 4 or 5, **characterised in that** the number of sensor elements (46) corresponds at least to the number of shafts (30) of the receiving chamber (22).

7. The emptying hopper according to one of claims 1 to 6, **characterised in that** a compensating means (31) is disposed in the region of the connection means (21).

8. The emptying hopper according to claim 7, **characterised in that** a levelling element (32) is assigned to each shaft wall (29) of the receiving chamber (22) on the side opposite to the flow regulating elements (23).

9. The emptying hopper according to one of claims 1 through 8, **characterised in that** the conveyor element (24) comprises a funnel-shaped hopper (41).

10. The emptying hopper according to one of the claims 1 to 9, **characterised in that** the conveyor element (24) comprises a belt conveyor (43) or the like.

11. The emptying hopper according to one of the claims 1 to 10, **characterised in that** the flow regulating elements (23) are designed as rotating drivable drums (33), wherein the drums (33) have troughs (34) for receiving the rod-shaped products flowing out of the shaft (30) and in each case a scraper element (35) is assigned to the drums (33), wherein a guide element (36) is assigned to each shaft (30) of the receiving chamber (22) in the region of the drum (33).

12. The emptying hopper according to one of the claims 1 to 11, **characterised in that** the flow regulating elements (23) comprise pivotable guide elements (37), wherein the guide elements (37) are each disposed with one end pivotable at a shaft wall (29) of the receiving chamber (22), and the guide elements (37) are designed such that, in the horizontal position, they close at least partially the respective shaft (30) of the receiving chamber (22).

13. The emptying hopper according to claim 12, **characterised in that** the guide elements (37) are designed such that, in the horizontal position, they completely close the respective shaft (30) of the receiving chamber (22).

14. The emptying hopper according to one of the claims 1 to 13, **characterised in that** all shafts (30) of the receiving chamber (22) are the same length.

15. The emptying hopper according to one of the claims 1 to 13, **characterised in that** the shafts (30) of the receiving chamber (22) are each of different length, such that the lengths of the shafts (30) of the receiving chamber (22) continually increase or respectively decrease from one side of the emptying hopper (13) to the other side with respect to the conveyance direction F of the conveyor element (24).

## Revendications

1. Magasin de vidage (13) pour dispositif de vidage de conteneurs (10) conçu pour vider des conteneurs à puits (12) remplis de produits en forme de tiges de l'industrie de transformation du tabac, comprenant un moyen de raccordement (21) destiné à coupler les conteneurs (12) à vider au magasin de vidage (13), un espace de réception (22) des produits sortant des conteneurs (12), au moins un élément de régulation de flux (23) délimitant l'espace de réception (22) vers le bas, ainsi qu'un élément de transport (24) disposé au-dessous du ou de chaque élément de régulation de flux (23) pour l'évacuation des produits, plusieurs parois de puits (29) étant réalisées et disposées à l'intérieur de l'espace de réception (22) pour subdiviser l'espace de réception (22) en puits individuels (30), **caractérisé en ce que** les parois de puits (29) dans l'espace de réception (22) s'étendent en continu depuis le moyen de raccordement (21) vers le bas jusqu'à l'élément ou chaque élément de régulation de flux (23), et **en ce que** le nombre de puits (30) à l'intérieur de l'espace de réception (22) correspond au nombre de puits (16) des conteneurs (12) à vider.

2. Magasin de vidage selon la revendication 1, **caractérisé en ce que** les puits (30) définissant l'espace de réception (22) sont ouverts vers le haut, les sections transversales des puits (30) de l'espace de réception (22) correspondant sensiblement aux sections transversales des puits (16) du conteneur à puits (12) à vider.

3. Magasin de vidage selon la revendication 1 ou 2, **caractérisé en ce qu'**est associé à chaque puits (30) de l'espace de réception (22), à l'extrémité inférieure, au moins un élément de régulation de flux (23).

4. Magasin de vidage selon l'une des revendications 1 à 3, **caractérisé en ce qu'**est associé au magasin de vidage (13) un moyen de surveillance (44) qui est conçu et réalisé pour détecter le niveau de remplissage à l'intérieur du conteneur (12), le ou chaque moyen de surveillance (44) étant en liaison active avec le ou chaque élément de régulation de flux (23) pour la commande individuelle de celui-ci.

5. Magasin de vidage selon la revendication 4, **caractérisé en ce que** le moyen de surveillance (44) comprend au moins deux éléments capteurs (46).

6. Magasin de vidage selon la revendication 4 ou 5, **caractérisé en ce que** le nombre d'éléments capteurs (46) correspond au moins au nombre de puits (30) de l'espace de réception (22).

7. Magasin de vidage selon l'une des revendications 1 à 6, **caractérisé en ce qu'**un moyen d'équilibrage (31) est disposé dans la région du moyen de raccordement (21).

8. Magasin de vidage selon la revendication 7, **caractérisé en ce qu'**est associé à chaque paroi de puits (29) de l'espace de réception (22) un élément d'équilibrage (32) sur le côté opposé aux éléments de régulation de flux (23).

9. Magasin de vidage selon l'une des revendications 1 à 8, **caractérisé en ce que** l'élément de transport (24) comprend un magasin en forme d'entonnoir (41).

10. Magasin de vidage selon l'une des revendications 1 à 9, **caractérisé en ce que** l'élément de transport (24) comprend une bande transporteuse (43) ou équivalent.

11. Magasin de vidage selon l'une des revendications 1 à 10, **caractérisé en ce que** les éléments de régulation de flux (23) sont conçus sous forme de tambours (33) pouvant être entraînés en rotation, les tambours (33) étant pourvus de cavités (34) destinées à recevoir les produits en forme de tiges sortant du puits (30), et un élément formant racleur (35) étant associé à chacun des tambours (33), un élément de guidage (36) étant associé à chaque puits (30) de l'espace de réception (22) dans la région du tambour (33).

12. Magasin de vidage selon l'une des revendications 1 à 11, **caractérisé en ce que** les éléments de régulation de flux (23) comprennent des éléments de guidage (37) aptes à pivoter, les éléments de guidage (37) étant chacun montés par une extrémité au niveau d'une paroi de puits (29) de l'espace de réception (22) de façon à pivoter, et les éléments de guidage (37) étant réalisés de façon à fermer au moins partiellement en position horizontale le puits (30) respectif de l'espace de réception (22).

13. Magasin de vidage selon la revendication 12, **caractérisé en ce que** les éléments de guidage (37) sont réalisés de façon à fermer entièrement en position horizontale le puits (30) respectif de l'espace de réception (22).

14. Magasin de vidage selon l'une des revendications 1 à 13, **caractérisé en ce que** tous les puits (30) de l'espace de réception (22) ont la même longueur.

15. Magasin de vidage selon l'une des revendications 1 à 13, **caractérisé en ce que** les puits (30) de l'espace de réception (22) présentent chacun une longueur différente, de sorte que les longueurs des puits (30) de l'espace de réception (22) augmentent ou diminuent en continu d'un côté du magasin de vidage (13) à l'autre côté en considérant la direction de transport F de l'élément de transport (24).
